# EUROPÄISCHE PATENTSCHRIFT

(11) **EP 2 696 904 B1**
(45) Veröffentlichungstag und Bekanntmachung des Hinweises auf die Patenterteilung: **30.05.2018**
(21) Anmeldenummer: 12715660.2
(22) Anmeldetag: 11.04.2012
(51) Int. Cl.: B61L 15/00, B61F 9/00

(54) **SCHIENENFAHRZEUG MIT EINER ENTGLEISUNGSÜBERWACHUNG**
RAIL VEHICLE WITH DERAILMENT DETECTOR
VÉHICULE FERROVIAIRE AVEC DÉTECTEUR DE DÉRAILLEMENT

(30) Priorität: 12.04.2011 DE 102011001978
(43) Veröffentlichungstag der Anmeldung: 19.02.2014
(73) Patentinhaber: Bombardier Transportation GmbH, 10785 Berlin (DE)
(72) Erfinder: BRUNDISCH, Volker, 57250 Netphen (DE)
(74) Vertreter: Cohausz & Florack
(86) Internationale Anmeldenummer: PCT/EP2012/056566
(87) Internationale Veröffentlichungsnummer: WO 2012/140073

(56) Entgegenhaltungen:
- EP-A1- 1 104 734
- EP-A1- 2 166 333
- EP-A2- 1 236 633
- WO-A1-01/94174
- DE-A1- 19 827 271
- OA-A- 6 050

## Beschreibung

Die vorliegende Erfindung betrifft ein Verfahren zur Entgleisungsüberwachung wenigstens eines Rades eines Fahrwerks eines Schienenfahrzeugs, bei dem in Abhängigkeit von dem Ergebnis eines Vergleichs von in dem Schienenfahrzeug verfügbaren Signalen ein für eine Entgleisungssituation des Rades repräsentatives Entgleisungssituationssignal generiert wird. Die Erfindung betrifft weiterhin ein Schienenfahrzeug, bei dem eine solche Überwachung der Entgleisungssituation implementiert ist.
Bei modernen Schienenfahrzeugen, insbesondere solchen Fahrzeugen, die mit vergleichsweise hohen Nennbetriebsgeschwindigkeiten betrieben werden, besteht unter Sicherheitsgesichtspunkten ein erheblicher Bedarf, kritische Fahrsituationen, insbesondere Situationen, in denen das Entgleisen einzelner Räder droht oder bereits eingetreten ist, möglichst frühzeitig und zuverlässig zu erkennen, um entsprechende Gegenmaßnahmen (wie beispielsweise eine Notbremsung oder dergleichen) einleiten zu können.
Im Zusammenhang mit der Überwachung der Entgleisungssituation von Schienenfahrzeugen ist es bereits versucht worden, am Fahrwerk wirkende Beschleunigungen über entsprechende Sensoren zu messen und aus Auswertung der Messsignale auf das vorliegen eines entgleisten Zustandes eines oder mehrerer Räder des Fahrwerks zu schließen. Dies hat jedoch den Nachteil, dass im Fahrwerk eine zusätzliche Sensorik erforderlich ist, welche den Aufwand für die Herstellung und die Wartung des Fahrwerks in die Höhe treibt.

Eine Entgleisungsüberwachung ist aus der WO 01/94174 A1 bekannt.

Der vorliegenden Erfindung liegt daher die Aufgabe zu Grunde, ein Verfahren sowie ein Schienenfahrzeug der eingangs genannten Art zur Verfügung zu stellen, welches die oben genannten Nachteile nicht oder zumindest in geringerem Maße mit sich bringt und insbesondere auf einfache Weise eine Überwachung der Entgleisungssituation einzelner Räder des Schienenfahrzeugs ermöglicht.
Die vorliegende Erfindung löst diese Aufgabe ausgehend von einem Verfahren gemäß dem Oberbegriff des Anspruchs 1 durch die im kennzeichnenden Teil des Anspruchs 1 angegebenen Merkmale. Sie löst diese Aufgabe weiterhin ausgehend von einer Vorrichtung gemäß dem Oberbegriff des Anspruchs 8 durch die im kennzeichnenden Teil des Anspruchs 8 angegebenen Merkmale.

Der vorliegenden Erfindung liegt die technische Lehre zu Grunde, dass man auf einfache Weise eine Überwachung der Entgleisungssituation einzelner Räder des Schienenfahrzeugs realisieren kann, wenn die in der Regel ohnehin schon anderen Zwecken (beispielsweise im Rahmen der so genannten Gleitschutzregelung) erfassten Drehzahlsignale des betreffenden Rades verwendet werden, um die aktuelle Entgleisungssituation zu beurteilen. Hierzu wird die aktuelle Drehzahl des betreffenden Rades mit einer zu erwartenden Drehzahl verglichen, die sich aus dem aktuellen Fahrzustand des Fahrzeugs ergibt. Entsprechende Signale, die für den aktuellen Fahrzustand des Fahrzeugs repräsentativ sind, sind in der Regel auf vielen Fahrzeugen ohnehin vorhandenen, sodass hierfür vorteilhafter Weise kein zusätzlicher Aufwand betrieben werden muss. Zu diesen ohnehin vorhandenen Informationen bzw. Signalen zählen insbesondere unter anderem die aktuelle bzw. momentane Geschwindigkeit des Fahrzeugs sowie die aktuellen bzw. momentanen Rollgeschwindigkeiten der betreffenden Radeinheiten (z. B. Radsätze, Radpaare oder aber auch Einzelräder).

Die vorliegende Erfindung macht sich dabei zu Nutze, dass die Drehzahlen aller Radeinheiten eines Schienenfahrzeuges normalerweise aufgrund der kinematischen Abrollbedingungen zueinander in einem bekannten Verhältnis stehen, wobei meist der Fall vorliegt, dass alle Räder des Fahrzeuges (mit gewissen Abnutzungstoleranzen) im Wesentlichen den gleichen Durchmesser aufweisen, sodass die Drehzahlen aller Radeinheiten (ebenfalls mit gewissen bekannten Toleranzen bzw. mit einer gewissen Schwankungsbreite) im Wesentlichen gleich sind. Im Falle des Aufkletterns eines Rades auf die Schiene, mithin also im Falle eines drohenden Entgleisens, verringert sich die Drehzahl des betreffenden Rades (bzw. seiner Radeinheit) proportional zur Vergrößerung des Abrollradius (also dem Radius des Rades in seinem Berührpunkt mit der Schiene), welche sich beim Aufklettern des Rades auf die Schiene ergibt. Wird somit ein solcher Drehzahlabfall gegenüber der zu erwartenden Drehzahl für das betreffende Rad ermittelt, lässt dies ab einer gewissen Schwelle auf ein erhöhtes Entgleisungsrisiko schließen. Sinkt die aktuelle Drehzahl weiter unter eine (von der Gestaltung des Rades abhängige) Entgleisungsschwelle, so kann darauf geschlossen werden, dass das Rad mit hoher Wahrscheinlichkeit entgleist ist. Dies rührt daher, dass das Rad nach dem Entgleisen auf seiner Spurkranzkuppe, mithin also mit einem maximalen Abrollradius abrollt.

Zudem kann sich die Erfindung zu Nutze machen, dass nach einer Entgleisung aufgrund der stark wechselnden Kontaktbedingungen zwischen Rad und Untergrund massive Drehzahlschwankungen zu erwarten sind. Auch dieser Umstand kann in vorteilhafter Weise einfach erfasst werden und bei der Beurteilung bzw. Feststellung des Entgleisens berücksichtigt werden.

Mit der vorliegenden Erfindung ist es also gegebenenfalls möglich, lediglich eine in der Regel grundsätzlich im Fahrzeug bereits vorhandene Information über die momentanen Drehzahlen aller Radsätze ständig auszuwerten und zu nutzen, um das Risiko bzw. das Eintreten einer Entgleisung zuverlässig zu detektieren.

Gemäß einem Aspekt betrifft die Erfindung daher ein Verfahren zur Entgleisungsüberwachung wenigstens eines Rades eines Fahrwerks eines Schienenfahrzeugs, bei dem in Abhängigkeit von dem Ergebnis eines Vergleichs von in dem Schienenfahrzeug verfügbaren Signalen ein für eine Entgleisungssituation des Rades repräsentatives Entgleisungssituationssignal generiert wird. Hierzu wird in einem ersten Schritt ein für eine aktuelle Drehzahl des wenigstens einen Rades repräsentatives aktuelles Drehzahlsignal ermittelt wird. In einem zweiten Schritt wird aus wenigstens einem in dem Schienenfahrzeug verfügbaren, für den aktuellen Fahrzustand des Schienenfahrzeugs repräsentativen Signal ein für eine aktuell zu erwartende Drehzahl des wenigstens einen Rades repräsentatives erwartetes Drehzahlsignal ermittelt. In einem dritten Schritt wird in einem Drehzahlsignalvergleich das aktuelle Drehzahlsignal mit dem erwarteten Drehzahlsignal verglichen wird, während in einem vierten Schritt in Abhängigkeit von dem Ergebnis des Drehzahlsignalvergleichs das Entgleisungssituationssignal generiert wird.

Es sei an dieser Stelle angemerkt, dass der erste und zweite Schritt in beliebiger Reihenfolge ausgeführt werden können. Ebenso können diese beiden Schritte gleichzeitig vorgenommen werden. Weiterhin kann das aktuelle Drehzahlsignal auf beliebige geeignete Weise ermittelt werden. Hierzu können separate Sensoren für das jeweilige Rad vorgesehen sein. Ebenso kann eine solche Sensorik für die Radeinheit des Rades vorgesehen sein, sofern eine (wie beispielsweise bei einem Radsatz) eine definierte Kopplung der Drehzahlen der Räder Radeinheit vorliegt. Ebenso kann eine entsprechende Information hinsichtlich einer Drehzahl einer das Rad antreibenden Antriebseinrichtung verwendet werden, welche ebenfalls eine definierte, bekannte Kopplung zu dem Rad aufweist.

Auch die für den aktuellen Fahrzustand des Schienenfahrzeugs repräsentative Information kann beliebig gestaltet sein. So kann es sich beispielsweise um eine auf beliebige Weise ermittelte Information hinsichtlich der aktuellen Fahrgeschwindigkeit handeln. Diese muss nicht notwendigerweise aus Drehzahlen von Rädern oder Antriebseinheiten des Fahrzeugs ermittelt worden sein. Ebenso kann es sich um eine Geschwindigkeitsinformation handeln, die auf anderem Wege ermittelt wurde. So kann die Geschwindigkeitsinformation eines Navigationssystems (z. B. GPS) ebenso verwendet werden wie eine aus den Signalen von Beschleunigungssensoren ermittelte Geschwindigkeitsinformation.

Schließlich kann das Entgleisungssituationssignal grundsätzlich beliebiger Gestalt bzw. beliebigen Informationsgehalts sein, solange es Rückschlüsse auf die aktuelle Entgleisungssituation zulässt. Im einfachsten Fall kann das Signal lediglich zwei Werte aufweisen, wobei einer der beiden Werte das Vorliegen einer Entgleisung repräsentiert.

Bei dem erfindungsgemäßen Verfahren wird in Abhängigkeit von einer Drehzahlsignalabweichung des aktuellen Drehzahlsignals von dem erwarteten Drehzahlsignal ein für das Entgleisungsrisiko des Rades repräsentatives Entgleisungsrisikosignal generiert. Dieses Entgleisungsrisikosignal kann wiederum eine beliebige Gestalt bzw. einen beliebigen geeigneten Informationsgehalt aufweisen, wobei es zumindest zwei, vorzugsweise mehrere, unterschiedliche Risikostufen repräsentiert.
Für den Fall, dass die Drehzahlsignalabweichung eine vorgebbare Entgleisungsschwelle überschreitet, wird dann bevorzugt ein für das Vorliegen einer Entgleisung des Rades repräsentatives Entgleisungssignal generiert, welches ebenfalls beliebige geeignete Gestalt aufweisen kann.
Die Drehzahlsignalabweichung, bei der mit ausreichender Sicherheit von dem Vorliegen einer Entgleisung ausgegangen werden kann, hängt stark von den tatsächlichen Gegebenheiten des jeweiligen Fahrzeugs sowie dem Umfang und der Zuverlässigkeit der jeweils verfügbaren Informationen, insbesondere des aktuellen Drehzahlsignals und des erwarteten Drehzahlsignals ab. Hierbei spielt unter anderem auch der Grad der Redundanz bestimmter Informationen eine Rolle, um Unsicherheiten ausschließen zu können. Eventuelle Toleranzen bzw. Unsicherheiten, die bei der Ermittlung dieser Informationen einfließen bzw. bestehen, können auch bei der Festlegung sowohl der Entgleisungsschwelle als auch einer eventuellen Schwelle berücksichtigt werden, oberhalb derer eine Ausgabe eines Entgleisungsrisikosignals erfolgt.
Bei bevorzugten Varianten des erfindungsgemäßen Verfahrens mit einer zuverlässigen und dennoch schnellen Bewertung des Entgleisungsrisikos bzw. einer schnellen Erfassung des Entgleisens wird als Entgleisungsschwelle ein Unterschreiten des erwarteten Drehzahlsignals durch das aktuelle Drehzahlsignal um wenigstens 6% des erwarteten Drehzahlsignals, vorzugsweise wenigstens 3% des erwarteten Drehzahlsignals, weiter vorzugsweise wenigstens 1% des erwarteten Drehzahlsignals, verwendet wird.
Grundsätzlich ist es möglich, bei der Bewertung des Entgleisungsrisikos bzw. dem Feststellen des Entgleisens stets nur die aktuell vorliegenden Informationen bzw. Signale zu verwenden. Vorzugsweise wird hierbei jedoch der zeitliche Verlauf diese Signale, mithin also eine Historie dieser Signale, verwendet, um eine stabilen Ablauf zu erzielen, bei dem zufällige Messfehler oder dergleichen unberücksichtigt bleiben. Vorzugsweise erfolgt die Generierung des Entgleisungsrisikosignals und/oder des Entgleisungssignals daher in Abhängigkeit von einem zeitlichen Verlauf der Drehzahisignalabweichung.
Die Bewertung des Entgleisungsrisikos kann grundsätzlich auf beliebige geeignete Weise erfolgen. Vorzugsweise wird das Entgleisungsrisiko umso höher bewertet, je stärker das aktuelle Drehzahlsignal von dem erwarteten Drehzahlsignal nach unten abweicht. Hierbei wird das Entgleisungssignal dann vorzugsweise generiert, wenn in einem vorgebbaren Beobachtungszeitraum die Entgleisungsschwelle, insbesondere um einen vorgebbaren Betrag, überschritten wird. Zusätzlich oder alternativ kann das Entgleisungssignal generiert werden, wenn innerhalb des Beobachtungszeitraums eine vorgebbare Anzahl von Überschreitungen der Entgleisungsschwelle festgestellt werden.

Bei dem erfindungsgemäßen Verfahren wird das Entgleisungssignal generiert, wenn innerhalb des Beobachtungszeitraums eine vorgebbare Variationsfrequenz und/oder eine vorgebbare Variationsamplitude des aktuellen Drehzahlsignals überschritten wird, womit der Umstand berücksichtigt wird, dass ein entgleistes Rad starken Drehzahlschwankungen unterworfen ist. Hierbei versteht es sich, dass durch die kumulative Berücksichtigung der vorgenannten Aspekte natürlich eine entsprechende Redundanz erzielt wird, welche die Zuverlässigkeit der Bewertung erhöht. Wie bereits erwähnt wurde, hängt die Beurteilung des Entgleisungsrisikos von einer Vielzahl von Faktoren bzw. Parametern des zu betrachtenden Fahrzeugs, insbesondere seiner Radeinheiten ab, wobei gewisse Toleranzen vorgesehen sein können, um entsprechende Unsicherheiten bei der Ermittlung der für die Bewertung verwendeten Informationen zu berücksichtigen.
Vorzugsweise wird bei der Ermittlung des aktuellen Drehzahlsignals ein Abnutzungsfaktor des Rades berücksichtigt, da sich die Abnutzung des Rades signifikant auf den Abrollradius und damit die aktuelle Drehzahl einer bestimmten Fahrgeschwindigkeit auswirkt. Zusätzlich oder alternativ wird aus denselben Gründen bei der Ermittlung des erwarteten Drehzahlsignals ein Abnutzungsfaktor wenigstens eines der Räder des Schienenfahrzeugs berücksichtigt. Dies gilt insbesondere dann, wenn das erwartete Drehzahlsignal aus den Drehzahlsignalen mehrerer Räder des Schienenfahrzeugs ermittelt wird. Zusätzlich oder alternativ kann aus denselben Gründen schließlich auch bei der Beurteilung eines Entgleisungsrisikos des Rades ein Abnutzungsfaktor wenigstens eines der Räder des Schienenfahrzeugs berücksichtigt werden.

Die Ermittlung des erwarteten Drehzahlsignals kann grundsätzlich auf beliebige geeignete Weise erfolgen, wobei insbesondere der Umstand genutzt werden kann, dass zwischen der aktuellen Fahrgeschwindigkeit des Fahrzeugs und der Drehzahl seiner Räder eine vorgegebene Beziehung besteht. Vorzugsweise wird zur Ermittlung des erwarteten Drehzahlsignals wenigstens ein für die aktuelle Fahrgeschwindigkeit des Schienenfahrzeugs repräsentatives Fahrzeuggeschwindigkeitssignal verwendet.

Zusätzlich oder alternativ kann wenigstens ein für die aktuelle Fahrwerksgeschwindigkeit eines Fahrwerks des Schienenfahrzeugs repräsentatives Fahrwerksgeschwindigkeitssignal verwendet werden, welches beispielsweise anhand der Signale von Beschleunigungssensoren am Fahrwerk ermittelt werden kann.

Zusätzlich oder alternativ kann wenigstens ein mittleres Drehzahlsignal verwendet werden, welches für die mittlere Drehzahl einer Mehrzahl von Rädern wenigstens eines Fahrwerks des Schienenfahrzeugs, insbesondere sämtlicher Räder sämtlicher Fahrwerke des Schienenfahrzeugs, repräsentativ ist. Hierbei ist natürlich von Vorteil, die Drehzahlsignale möglichst vieler Räder zu verwenden, da hiermit Unsicherheiten bzw. negative Auswirkungen einzelner Ausreißer vermieden werden können.

Besonders vorteilhaft ist es, die Drehzahlsignale nicht angetriebener und vorzugsweise auch nicht gebremster Räder zu verwenden, da an diesen Rädern mangels unmittelbarer Antriebseinflüsse und gegebenenfalls mangels unmittelbarer Bremseinflüsse in der Regel höchstens ein vernachlässigbarer Schlupf auftritt. Demgemäß erlauben diese (mit anderen Worten einfach nur mitlaufenden) Räder eine besonders einfache und exakte Bestimmung der erwarteten Drehzahl bzw. des erwarteten Drehzahlsignals.

Hierbei können Abweichungen zwischen den jeweiligen betrachteten Rädern (z. B. unterschiedliche Rollradien) einfach erfasst und berücksichtigt werden, da sie sich stets in derselben Weise manifestieren. So führen z. B. unterschiedliche Rollradien zu gleichbleibend von dem Wert Eins abweichenden Drehzahlverhältnissen der Räder. Haben die Räder eines Radsatzes beispielsweise einen um 1% größeren Rollradius als die Räder eines anderen Radsatzes, so hat der Radsatz mit den kleineren Rädern eine um 1% größere Drehzahl als der Radsatz mit den größeren Rädern.

Dabei kann natürlich auch aus Abweichungen von den zu erwartenden Drehzahlverhältnissen zwischen diesen Radsätzen auf die Entgleisungssituation an diesen Rädern bzw. Radeinheiten geschlossen werden und ein Ausschluss einzelner Räder bzw. Radeinheiten aus der Betrachtung bzw. Ermittlung des erwarteten Drehzahlsignals erfolgen.

Die vorliegende Erfindung betrifft weiterhin ein Verfahren zum Betreiben eines Schienenfahrzeugs, bei dem mit einem erfindungsgemäßen Verfahren ein Entgleisungssituationssignal generiert wird und dieses Entgleisungssituationssignal an den Fahrzeugführer ausgegeben wird, damit dieser gegebenenfalls entsprechende Maßnahmen einleiten kann, sofern er diese für erforderlich erachtet. Zusätzlich oder alternativ kann das Schienenfahrzeug in Abhängigkeit von dem Entgleisungssituationssignal gesteuert werden, wobei in Abhängigkeit von dem Entgleisungssituationssignal insbesondere eine Antriebseinrichtung des Schienenfahrzeugs und/oder eine Bremseinrichtung des Schienenfahrzeugs angesteuert wird. So kann beispielsweise beim Feststellen eines Entgleisungsrisikos oberhalb einer gewissen Schwelle der Antrieb gedrosselt werden. Ebenso kann beim Feststellen eines Entgleisens der Antrieb abgeschaltet und eine entsprechende Bremsung eingeleitet werden.

Die vorliegende Erfindung betrifft weiterhin eine Vorrichtung zur Entgleisungsüberwachung wenigstens eines Rades eines Fahrwerks eines Schienenfahrzeugs mit einer Erfassungseinrichtung, die dazu ausgebildet ist, ein für eine aktuelle Drehzahl des wenigsten einen Rades repräsentatives aktuelles Drehzahlsignal zu erfassen, und einer mit der Erfassungseinrichtung verbindbaren Verarbeitungseinheit, die dazu ausgebildet ist, in Abhängigkeit von dem Ergebnis eines Vergleichs von in dem Schienenfahrzeug verfügbaren Signalen ein für eine Entgleisungssituation des Rades repräsentatives Entgleisungssituationssignal zu generieren. Die Verarbeitungseinheit ist dazu ausgebildet, aus wenigstens einem in dem Schienenfahrzeug verfügbaren, für den aktuellen Fahrzustand des Schienenfahrzeugs repräsentativen Signal ein für eine aktuell zu erwartende Drehzahl des wenigstens einen Rades repräsentatives erwartetes Drehzahlsignal zu ermitteln, in einem Drehzahlsignalvergleich das aktuelle Drehzahlsignal mit dem erwarteten Drehzahlsignal zu vergleichen, und in Abhängigkeit von dem Ergebnis des Drehzahlsignalvergleichs das Entgleisungssituationssignal zu generieren. Hiermit lassen sich die oben beschriebenen Varianten und Vorteile in demselben Maße realisieren, sodass diesbezüglich ausdrücklich auf die obigen Ausführungen verwiesen wird.

Die vorliegende Erfindung betrifft schließlich ein Schienenfahrzeug mit einer erfindungsgemäßen Vorrichtung zur Entgleisungsüberwachung. Auch hiermit lassen sich die oben beschriebenen Varianten und Vorteile in demselben Maße realisieren, sodass diesbezüglich ausdrücklich auf die obigen Ausführungen verwiesen wird. Bevorzugt ist das Schienenfahrzeug als Fahrzeug für den Hochgeschwindigkeitsverkehr mit einer Nennbetriebsgeschwindigkeit oberhalb von 250 km/h, insbesondere oberhalb von 300 km/h bis 380 km/h, ausgebildet, da hier die beschriebenen Vorteile besonders stark zum Tragen kommen.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigen:
- Figur 1: eine schematische Ansicht eines Teils einer bevorzugten Ausführungsform des erfindungsgemäßen Schienenfahrzeugs mit einer bevorzugten Ausführungsform der erfindungsgemäßen Vorrichtung zur Entgleisungsüberwachung, mit der eine bevorzugte Ausführungsform des erfindungsgemäßen Verfahrens zur Entgleisungsüberwachung ausgeführt werden kann.

Im Folgenden wird unter Bezugnahme auf die Figur 1 ein bevorzugtes Ausführungsbeispiel des erfindungsgemäßen Schienenfahrzeugs 101 beschrieben. Bei dem Schienenfahrzeug 101 handelt es sich um einen Triebzug für den Hochgeschwindigkeitsverkehr, dessen Nennbetriebsgeschwindigkeit oberhalb von 250 km/h, nämlich bei vₙ = 300 km/h bis 380 km/h, liegt.

Das Fahrzeug 101 umfasst einen Endwagen 102 mit einem Wagenkasten 102.1, der im Bereich seiner beiden Enden in herkömmlicher Weise jeweils auf einem Fahrwerk in Form eines Drehgestells 103 abgestützt ist. Es versteht sich jedoch, dass die vorliegende Erfindung auch in Verbindung mit anderen Konfigurationen eingesetzt werden kann, bei denen der Wagenkasten lediglich auf einem Fahrwerk abgestützt ist. An den Endwagen schließen sich weitere Mittelwagen 104, deren Wagenkästen 104.1 ebenfalls jeweils auf Drehgestellen 103 abgestützt sind.

Zum einfacheren Verständnis der nachfolgenden Erläuterungen ist in der Figur 1 ein (durch die Radaufstandsebene des Drehgestells 103 vorgegebenes) Fahrzeug-Koordinatensystem x,y,z angegeben, in dem die x-Koordinate die Längsrichtung, die y-Koordinate die Querrichtung und die z-Koordinate die Höhenrichtung des Schienenfahrzeugs 101 bezeichnen.

Das Drehgestell 103 weist in herkömmlicher Weise zwei Radeinheiten in Form von Radsätzen 103.1 auf, die jeweils zwei Räder 103.2 umfassen. Bei den Drehgestellen 103 handelt es sich teils um angetriebene Triebdrehgestelle und teils um nicht angetriebene Laufdrehgestelle. Die Radsätze 103.1 von Triebdrehgestellen werden über eine Antriebseinrichtung 105 angetrieben, während die Radsätze aller Drehgestelle über Bremseinrichtungen 106 gebremst werden können.

Das Fahrzeug 101 weist in dem Endwagen 102 eine Verarbeitungseinheit in Form einer zentralen Fahrzeugsteuerung 107 auf, die im vorliegenden Beispiel mit entfernten Komponenten unter anderem über eine sich durch das gesamte Fahrzeug 101 erstreckende Kommunikationsverbindung in Form eines Fahrzeugbusses 108 verbunden ist. Es versteht sich hierbei, dass bei anderen Varianten der Erfindung auch eine andere Kommunikationsverbindung gewählt sein kann. Insbesondere kann (unter anderem je nach den Vorgaben bestimmter Sicherheitsrichtlinien oder dergleichen) zusätzlich oder alternativ eine feste Verdrahtung mit den entfernten Komponenten vorgesehen sein.

In der Fahrzeugsteuerung 107 ist im vorliegenden Beispiel eine Überwachung implementiert, welche jedes der Räder 103.2 dahingehend überwacht, ob ein ordnungsgemäßer Kontakt mit der Schiene 109 vorliegt oder ob ein gewisses erhöhtes Entgleisungsrisiko besteht bzw. das betreffende Rad 103.2 entgleist ist.

Zu diesem Zweck analysiert die Fahrzeugsteuerung 107 die Signale von Erfassungseinheiten (einer Erfassungseinrichtung) in Form von Drehzahlsensoren 110, die jedem Radsatz 103.1 zugeordnet sind und in einem ersten Schritt ein für die aktuelle Drehzahl des jeweiligen Radsatzes 103.1 und (wegen der starren Kopplung über die Radsatzwelle) damit auch der beiden Räder 103.2 des jeweiligen Radsatz repräsentativen aktuellen Drehzahlsignale ADSi von i Radsätzen 103.1 liefern. Die aktuellen Drehzahlsignale ADSi der Drehzahlsensoren 110 werden jeweils von einer dem jeweiligen Fahrwerk 103 zugeordneten und mit den Drehzahlsensoren 110 verbundenen Kommunikationseinheit 111 über den Fahrzeugbus 108 an die Fahrzeugsteuerung 107 übermittelt.

Im vorliegenden Beispiel werden die Signale sämtlicher n Radsätze 103 des Fahrzeugs 101 verwendet (d. h. i = 1 bis n). Es versteht sich jedoch, dass der anderen Varianten der Erfindung gegebenenfalls auch nur ein Teil der Signale der vorhandenen Radsätze verwendet werden kann. Insbesondere können beispielsweise nur die m nicht angetriebenen und nicht gebremsten Radsätze 103 des Fahrzeugs 101 betrachtet werden, da hier wie oben beschrieben der Einfluss des Schlupfs vernachlässigbar ist.

Die aktuellen Drehzahlsignale ADSi sind jedoch nicht nur für die aktuelle Drehzahl des einzelnen Radsatzes 103.1 repräsentativ, vielmehr sind sie auch für den aktuellen Fahrzustand des Fahrzeugs repräsentativ. So steht auch die aktuelle Fahrgeschwindigkeit V des Fahrzeugs bei einem ordnungsgemäßen Kontakt zwischen den Rädern 103.2 und den Schienen 109 aufgrund der geometrischen Gegebenheiten in einer festen Beziehung zu den aktuellen Drehzahlsignalen ADSi in. Demgemäß ergibt sich bei einem ordnungsgemäßen Rad-Schiene-Kontakt auch eine feste Beziehung zwischen den Drehzahlen und damit den Drehzahlsignalen ADSi der einzelnen Radsätze 103.1. Bei gleich großen Rädern 103.2 an allen Radsätzen 103.1 sind beispielsweise sämtliche Drehzahlen im Wesentlichen identisch, während sich bei abweichenden Raddurchmessern abweichende, aber in vorgegebener Beziehung zueinander stehende Drehzahlen ergeben.

Gemäß der vorliegenden Erfindung wird daher in der Fahrzeugsteuerung 107 in einem zweiten Schritt wird aus den verfügbaren auch für den aktuellen Fahrzustand des Fahrzeugs 101 repräsentativen aktuellen Drehzahlsignalen ADSi ein für eine aktuell zu erwartende Drehzahl jeweiligen Rades 103.2 repräsentatives erwartetes Drehzahlsignal EDSi ermittelt. Hierzu wird im vorliegenden Beispiel für die Beurteilung der Entgleisungssituation der Räder 103.2 des jeweiligen i-ten Radsatzes 103.1 als erwartetes Drehzahlsignal EDSi für den Radsatz ein Mittelwert MADSj aus den aktuellen Drehzahlsignalen ADSj der j übrigen Radsätze 103.1 gebildet, d. h. EDSi = MADSj (mit i = 1 bis n, j = 1 bis n und j ≠ i).

Hierbei versteht es sich, dass durch geeignete, hinlänglich bekannte Mittel auf Messfehlern oder defekten Sensoren etc. basierende Ausreißer unter den Messwerten der einzelnen Drehzahlsensoren 110 eliminiert werden können. Zudem ist es von Vorteil, die Drehzahlsignale aller Radsätze 103.1 zu verwenden, da hiermit Unsicherheiten bzw. negative Auswirkungen einzelner Ausreißer vermieden werden können. Es versteht sich weiterhin, dass über geeignete, hinlänglich bekannte Mittel auch die Kontaktbedingungen zwischen Rad 103.2 und Schiene 109, insbesondere der aktuell vorliegende Schlupf am jeweiligen Radsatz 103.1 berücksichtigt werden kann, um Verzerrungen des Ergebnisses durch derartige Phänomene auszuschließen bzw. zu kompensieren.

Ebenso kann natürlich auch vorgesehen sein, dass bei der Mittelwertbildung auch das Drehzahlsignal ADSi für den aktuell zu beurteilenden Radsatzes mit verwendet wird. Schließlich kann zur Plausibilitätsprüfung auch eine erwartete Drehzahl über ein auf anderem Wege ermitteltes, für die aktuelle Fahrgeschwindigkeit V des Schienenfahrzeugs repräsentatives Fahrzeuggeschwindigkeitssignal VS verwendet bzw. berücksichtigt werden. Ein solches Fahrwerksgeschwindigkeitssignal VS kann beispielsweise anhand der Signale von Beschleunigungssensoren ermittelt werden, die am Fahrzeug 101, zum Beispiel an einem oder mehreren Fahrwerken 103, angeordnet sind.

In einem dritten Schritt vergleicht die Fahrzeugsteuerung 107 dann in einem Drehzahlsignalvergleich für den aktuell betrachteten Radsatz 103.1 das aktuelle Drehzahlsignal ADSi mit dem erwarteten Drehzahlsignal EDSi.

Unterschreitet das aktuelle Drehzahlsignal ADSi das erwartete Drehzahlsignal EDSi für einen vorgegebenen Zeitraum um einen vorgegebenen ersten Grenzwert GD1, so erzeugt die Fahrzeugsteuerung 107 in einem vierten Schritt als Entgleisungssituationssignal ein Entgleisungsrisikosignal ERSi, welches unter anderem über geeignete Ausgabemittel 112 an den Fahrzeugführer ausgegeben wird, sodass dieser gegebenenfalls entsprechende Gegenmaßnahmen ergreifen kann.

Das Entgleisungsrisikosignal ERSi variiert im vorliegenden Beispiel stufenlos oder in vorgegebenen Schritten in Abhängigkeit von der Höhe der Abweichung zwischen dem aktuellen Drehzahlsignal ADSi und dem erwarteten Drehzahlsignal EDSi, sodass hieraus die Höhe des Entgleisungsrisikos abzulesen ist.

Weiterhin kann vorgesehen sein, dass die Fahrzeugsteuerung 107 selbst bereits in Abhängigkeit von den Entgleisungsrisikosignal ERSi entsprechende Gegenmaßnahmen einleitet. So kann beispielsweise vorgesehen sein, dass die Leistung der Antriebe 105 reduziert wird und/oder die Bremseinrichtungen 106 aktiviert werden, wobei dies an sämtlichen oder, insbesondere in Abhängigkeit von dem aktuell als entgieisungsgefährdet eingestuften Radsatz 103.1, an ausgewählten Drehgestellen 103 erfolgen kann. Art und Stärke des automatischen Eingriffs kann sich dabei nach der Höhe des Entgleisungsrisikos richten.

Unterschreitet das aktuelle Drehzahlsignal ADSi das erwartete Drehzahlsignal EDSi für einen vorgegebenen Zeitraum um einen vorgegebenen zweiten Grenzwert GD2, dessen Betrag größer ist als der Betrag des ersten Grenzwerts GD1 und der eine Entgleisungsschwelle darstellt, so wird dies als Zustand eingestuft, in dem mit ausreichend hoher Wahrscheinlichkeit davon ausgegangen wird, dass die Räder 103.2 des betreffenden Radsatzes 103.1 entgleist sind. In diesem Fall erzeugt die Fahrzeugsteuerung 107 in dem vierten Schritt als Entgleisungssituationssignal ein Entgleisungssignal ESi, welches unter anderem über geeignete Ausgabemittel 112 an den Fahrzeugführer ausgegeben wird, sodass dieser gegebenenfalls entsprechende Gegenmaßnahmen ergreifen kann.

Weiterhin kann vorgesehen sein, dass die Fahrzeugsteuerung 107 selbst bereits in Abhängigkeit von den Entgleisungssignal ESi entsprechende Gegenmaßnahmen einleitet. So kann beispielsweise vorgesehen sein, dass die Antriebe 105 abgeschaltet werden und die Bremseinrichtungen 106 für eine Notbremsung aktiviert werden, wobei dies wiederum an sämtlichen oder, insbesondere in Abhängigkeit von dem aktuell als entgleist eingestuften Radsatz 103.1, an ausgewählten Drehgestellen 103 erfolgen kann.

In beiden Fällen kann vorgesehen sein, dass der automatische Eingriff der Fahrzeugsteuerung 107 unmittelbar erfolgt. Ebenso kann aber auch vorgesehen sein, dass dieser Eingriff erst erfolgt, wenn seitens des Fahrzeugführers nach einer bestimmten vorgegebenen Zeitspanne noch keine oder keine als ausreichend eingestuften Gegenmaßnahmen ergriffen wurden.

Die Drehzahlsignalabweichung, bei der mit ausreichender Sicherheit von dem Vorliegen einer Entgleisung ausgegangen werden kann, hängt stark von den tatsächlichen Gegebenheiten des Fahrzeugs 101 sowie dem Umfang und der Zuverlässigkeit der jeweils verfügbaren Informationen, insbesondere des aktuellen Drehzahlsignals ADSi und des erwarteten Drehzahlsignals EDSi ab. Hierbei spielt unter anderem auch der Grad der Redundanz bestimmter Informationen eine Rolle, um Unsicherheiten ausschließen zu können. Eventuelle Toleranzen bzw. Unsicherheiten, die bei der Ermittlung dieser Informationen einfließen bzw. bestehen, können auch bei der Festlegung sowohl der Entgleisungsschwelle GD2 für die Ausgabe des Entgleisungssignals ESi als auch der Schwelle GD1 für die Ausgabe des Entgleisungsrisikosignals ERSi berücksichtigt werden.

Im vorliegenden wird ais Entgleisungsschwelle GD2 ein Unterschreiten des erwarteten Drehzahlsignals EDSi durch das aktuelle Drehzahlsignal ADSi um 3% des erwarteten Drehzahlsignals EDSi verwendet, während als Schwelle GD1 ein Unterschreiten des erwarteten Drehzahlsignals EDSi durch das aktuelle Drehzahlsignal ADSi um 1% des erwarteten Drehzahlsignals EDSi verwendet wird.

Wie erwähnt, wird bei der Bewertung des Entgleisungsrisikos bzw. dem Feststellen des Entgleisens im vorliegenden Beispiel der zeitliche Verlauf der aktuellen Drehzahlsignalen ADSi und der erwarteten Drehzahlsignale EDSi, mithin also eine Historie dieser Signale, verwendet, um eine stabilen Ablauf zu erzielen, bei dem zufällige Messfehler oder dergleichen unberücksichtigt bleiben.

Dabei kann vorgesehen sein, dass das Entgleisungssignal ESi nur generiert wird, wenn innerhalb des Beobachtungszeitraums eine vorgegebbare Anzahl von Überschreitungen der Entgleisungsschwelle GD2 festgestellt wurde. Zusätzlich oder alternativ kann das Entgleisungssignal ESi generiert werden, wenn innerhalb des Beobachtungszeitraums eine vorgebbare Variationsfrequenz und/oder eine vorgebbare Variationsamplitude des aktuellen Drehzahlsignals ADSi überschritten wird, womit der Umstand berücksichtigt wird, dass ein entgleistes Rad 103.2 starken Drehzahlschwankungen unterworfen ist. Hierbei versteht es sich, dass durch die kumulative Berücksichtigung der vorgenannten Aspekte natürlich eine entsprechende Redundanz erzielt wird, welche die Zuverlässigkeit der Bewertung erhöht.

Wie bereits erwähnt wurde, hängt die Beurteilung des Entgleisungsrisikos von einer Vielzahl von Faktoren bzw. Parametern des zu betrachtenden Fahrzeugs 101, insbesondere seiner Radsätze 103.1 ab, wobei gewisse Toleranzen vorgesehen sein können, um entsprechende Unsicherheiten bei der Ermittlung der für die Bewertung verwendeten Informationen zu berücksichtigen.

Vorzugsweise wird bei der Ermittlung des aktuellen Drehzahlsignals ein Abnutzungsfaktor des Rades 103.2 berücksichtigt, da sich die Abnutzung des Rades 103.2 signifikant auf den Abrollradius und damit die aktuelle Drehzahl einer bestimmten Fahrgeschwindigkeit V auswirkt. Zusätzlich oder alternativ wird aus denselben Gründen bei der Ermittlung des erwarteten Drehzahlsignals EDSi für sämtliche Räder 103.2 ein entsprechender Abnutzungsfaktor berücksichtigt, der über das erwartete Drehzahlsignal EDSi auch bei der Beurteilung eines Entgleisungsrisikos Einfluss findet.

Die vorliegende Erfindung wurde vorstehend ausschließlich anhand eines Triebzugs im Hochgeschwindigkeitsverkehr beschrieben. Es versteht sich jedoch, dass die Erfindung auch im Zusammenhang mit anderen Schienenfahrzeugen zum Einsatz kommen kann.

Weiterhin versteht es sich, dass die vorliegende Erfindung nicht nur für aus mehreren Wagen zusammengesetzte Fahrzeuge eingesetzt werden kann. Vielmehr kann sie natürlich auch an einem Fahrzeug, dass aus einem einzigen Wagen besteht zum Einsatz kommen.

## Patentansprüche

1. Verfahren zur Entgleisungsüberwachung wenigstens eines Rades eines Fahrwerks eines Schienenfahrzeugs, bei dem
- in Abhängigkeit von dem Ergebnis eines Vergleichs von in dem Schienenfahrzeug (101) verfügbaren Signalen ein für eine Entgleisungssituation des wenigstens einen Rades (103.2) repräsentatives Entgleisungssituationssignal generiert wird, wobei
- in einem ersten Schritt ein für eine aktuelle Drehzahl des wenigsten einen Rades (103.2) repräsentatives aktuelles Drehzahlsignal ermittelt wird,
- in einem zweiten Schritt aus wenigstens einem in dem Schienenfahrzeug (101) verfügbaren, für den aktuellen Fahrzustand des Schienenfahrzeugs (101) repräsentativen Signal ein für eine aktuell zu erwartende Drehzahl des wenigstens einen Rades (103.2) repräsentatives erwartetes Drehzahlsignal ermittelt wird,
- in einem dritten Schritt in einem Drehzahlsignalvergleich das aktuelle Drehzahlsignal mit dem erwarteten Drehzahlsignal verglichen wird und
- in einem vierten Schritt in Abhängigkeit von dem Ergebnis des Drehzahlsignalvergleichs das Entgleisungssituationssignal generiert wird, wobei
- in Abhängigkeit von einer Drehzahlsignalabweichung des aktuellen Drehzahlsignals von dem erwarteten Drehzahlsignal ein für das Entgleisungsrisiko des Rades (103.2) repräsentatives Entgleisungsrisikosignal generiert wird, wobei
- für den Fall, dass die Drehzahlsignalabweichung eine vorgebbare Entgleisungsschwelle überschreitet, ein für das Vorliegen einer Entgleisung des Rades (103.2) repräsentatives Entgleisungssignal generiert wird,
**dadurch gekennzeichnet, dass**
- das Entgleisungssignal generiert wird, wenn eine vorgebbare Variationsfrequenz des aktuellen Drehzahlsignals überschritten wird,
und/oder
- das Entgleisungssignal generiert wird, wenn eine vorgebbare Variationsamplitude des aktuellen Drehzahlsignals überschritten wird.

2. Verfahren nach Anspruch 1, **dadurch gekennzeichnet, dass** als Entgleisungsschwelle ein Unterschreiten des erwarteten Drehzahlsignals durch das aktuelle Drehzahlsignal um wenigstens 6% des erwarteten Drehzahlsignals, vorzugsweise wenigstens 3% des erwarteten Drehzahlsignals, weiter vorzugsweise wenigstens 1% des erwarteten Drehzahlsignals, verwendet wird.

3. Verfahren nach Anspruch 1 oder 2, **dadurch gekennzeichnet, dass** die Generierung des Entgleisungsrisikosignals und/oder des Entgleisungssignals in Abhängigkeit von einem zeitlichen Verlauf der Drehzahlsignalabweichung erfolgt.

4. Verfahrenen nach einem der Ansprüche 1 bis 3, **dadurch gekennzeichnet, dass**
- das Entgleisungsrisiko umso höher bewertet wird, je stärker das aktuelle Drehzahlsignal von dem erwarteten Drehzahlsignal nach unten abweicht, wobei
- insbesondere das Entgleisungssignal generiert wird, wenn
- in einem vorgebbaren Beobachtungszeitraum die Entgleisungsschwelle, insbesondere um einen vorgebbaren Betrag, überschritten wird und/oder
- eine vorgegebbare Anzahl von Überschreitungen der Entgleisungsschwelle festgestellt werden.

5. Verfahren nach einem der vorhergehenden Ansprüche, **dadurch gekennzeichnet, dass**
- bei der Ermittlung des aktuellen Drehzahlsignals ein Abnutzungsfaktor des Rades (103.2) berücksichtigt wird,
und/oder
- bei der Ermittlung des erwarteten Drehzahlsignals ein Abnutzungsfaktor wenigstens eines der Räder des Schienenfahrzeugs (101) berücksichtigt wird,
und/oder
- bei der Beurteilung eines Entgleisungsrisikos des Rades (103.2) ein Abnutzungsfaktor wenigstens eines der Räder des Schienenfahrzeugs (101) berücksichtigt wird.

6. Verfahren nach einem der vorhergehenden Ansprüche, **dadurch gekennzeichnet, dass** zur Ermittlung des erwarteten Drehzahlsignals
- wenigstens ein für die aktuelle Fahrgeschwindigkeit des Schienenfahrzeugs (101) repräsentatives Fahrzeuggeschwindigkeitssignal verwendet wird
und/oder
- wenigstens ein für die aktuelle Fahrwerksgeschwindigkeit eines Fahrwerks (103) des Schienenfahrzeugs (101) repräsentatives Fahrwerksgeschwindigkeitssignal verwendet wird
und/oder
- wenigstens ein mittleres Drehzahlsignal verwendet wird, welches für die mittlere Drehzahl einer Mehrzahl von Rädern (103.2) wenigstens eines Fahrwerks (103) des Schienenfahrzeugs (101), insbesondere sämtlicher Räder (103.2) sämtlicher Fahrwerke (103) des Schienenfahrzeugs (101), repräsentativ ist.

7. Verfahren zum Betreiben eines Schienenfahrzeugs, bei dem
- mit einem Verfahren nach einem der vorhergehenden Ansprüche ein Entgleisungssituationssignal generiert wird und
- das Entgleisungssituationssignal an den Fahrzeugführer ausgegeben wird
und/oder
- das Schienenfahrzeug (101) in Abhängigkeit von dem Entgleisungssituationssignal gesteuert wird, wobei
- in Abhängigkeit von dem Entgleisungssituationssignal insbesondere eine Antriebseinrichtung (105) des Schienenfahrzeugs (101) und/oder eine Bremseinrichtung (106) des Schienenfahrzeugs (101) angesteuert wird

8. Vorrichtung zur Entgleisungsüberwachung wenigstens eines Rades eines Fahrwerks eines Schienenfahrzeugs mit
- einer Erfassungseinrichtung (110), die dazu ausgebildet ist, ein für eine aktuelle Drehzahl des wenigsten einen Rades (103.2) repräsentatives aktuelles Drehzahlsignal zu erfassen, und
- einer mit der Erfassungseinrichtung (110) verbindbaren Verarbeitungseinheit (107), die dazu ausgebildet ist, in Abhängigkeit von dem Ergebnis eines Vergleichs von in dem Schienenfahrzeug (101) verfügbaren Signalen ein für eine Entgleisungssituation des Rades (103.2) repräsentatives Entgleisungssituationssignal zu generieren,
- die Verarbeitungseinheit (107) dazu ausgebildet ist, aus wenigstens einem in dem Schienenfahrzeug (101) verfügbaren, für den aktuellen Fahrzustand des Schienenfahrzeugs (101) repräsentativen Signal ein für eine aktuell zu erwartende Drehzahl des wenigstens einen Rades (103.2) repräsentatives erwartetes Drehzahlsignal zu ermitteln,
- die Verarbeitungseinheit (107) dazu ausgebildet ist, in einem Drehzahlsignalvergleich das aktuelle Drehzahlsignal mit dem erwarteten Drehzahlsignal zu vergleichen, und
- die Verarbeitungseinheit (107) dazu ausgebildet ist, in Abhängigkeit von dem Ergebnis des Drehzahlsignalvergleichs das Entgleisungssituationssignal zu generieren, wobei
- die Verarbeitungseinheit (107) dazu ausgebildet ist, in Abhängigkeit von einer Drehzahlsignalabweichung des aktuellen Drehzahlsignals von dem erwarteten Drehzahlsignal ein für das Entgleisungsrisiko des Rades (103.2) repräsentatives Entgleisungsrisikosignal zu generieren, wobei
- die Verarbeitungseinheit (107) für den Fall, dass die Drehzahlsignalabweichung eine vorgebbare Entgleisungsschwelle überschreitet, ein für das Vorliegen einer Entgleisung des Rades (103.2) repräsentatives Entgleisungssignal generiert,
**dadurch gekennzeichnet, dass**
- die Verarbeitungseinheit (107) das Entgleisungssignal generiert, wenn eine vorgebbare Variationsfrequenz des aktuellen Drehzahlsignals überschritten wird, und/oder
- die Verarbeitungseinheit (107) das Entgleisungssignal generiert, wenn eine vorgebbare Variationsamplitude des aktuellen Drehzahlsignals überschritten wird.

9. Vorrichtung nach Anspruch 8, **dadurch gekennzeichnet, dass** die Verarbeitungseinheit (107) dazu ausgebildet ist, als Entgleisungsschwelle ein Unterschreiten des erwarteten Drehzahlsignals durch das aktuelle Drehzahlsignal um wenigstens 6% des erwarteten Drehzahlsignals, vorzugsweise wenigstens 3% des erwarteten Drehzahlsignals, weiter vorzugsweise wenigstens 1% des erwarteten Drehzahlsignals, zu verwenden.

10. Vorrichtung nach Anspruch 8 oder 9, **dadurch gekennzeichnet, dass** Verarbeitungseinheit (107) dazu ausgebildet ist, das Entgleisungsrisikosignal und/oder das Entgleisungssignal in Abhängigkeit von einem zeitlichen Verlauf der Drehzahlsignalabweichung zu generieren.

11. Vorrichtung nach einem der Ansprüche 8 bis 10, **dadurch gekennzeichnet, dass**
- die Verarbeitungseinheit (107) dazu ausgebildet ist, das Entgleisungsrisiko umso höher zu bewerten, je stärker das aktuelle Drehzahlsignal von dem erwarteten Drehzahlsignal nach unten abweicht, wobei
- die Verarbeitungseinheit (107) insbesondere das Entgleisungssignal generiert, wenn
- in einem vorgebbaren Beobachtungszeitraum die Entgleisungsschwelle, insbesondere um einen vorgebbaren Betrag, überschritten wird
und/oder
- eine vorgegebbare Anzahl von Überschreitungen der Entgleisungsschwelle festgestellt werden.

12. Vorrichtung nach einem der Ansprüche 8 bis 11, **dadurch gekennzeichnet, dass** die Verarbeitungseinheit (107) dazu ausgebildet ist,
- bei der Ermittlung des aktuellen Drehzahlsignals einen Abnutzungsfaktor des Rades (103.2) zu berücksichtigen,
und/oder
- bei der Ermittlung des erwarteten Drehzahlsignals ein Abnutzungsfaktor wenigstens eines der Räder (103.2) des Schienenfahrzeugs (101) zu berücksichtigen,
und/oder
- bei der Beurteilung eines Entgleisungsrisikos des Rades (103.2) ein Abnutzungsfaktor wenigstens eines der Räder des Schienenfahrzeugs (101) zu berücksichtigen.

13. Vorrichtung nach einem der Ansprüche 8 bis 12, **dadurch gekennzeichnet, dass** die Verarbeitungseinheit (107) zur Ermittlung des erwarteten Drehzahlsignals
- wenigstens ein für die aktuelle Fahrgeschwindigkeit des Schienenfahrzeugs (101) repräsentatives Fahrzeuggeschwindigkeitssignal verwendet
und/oder
- wenigstens ein für die aktuelle Fahrwerksgeschwindigkeit eines Fahrwerks des Schienenfahrzeugs (101) repräsentatives Fahrwerksgeschwindigkeitssignal verwendet
und/oder
- wenigstens ein mittleres Drehzahlsignal verwendet, welches für die mittlere Drehzahl einer Mehrzahl von Rädern (103.2) wenigstens eines Fahrwerks (103) des Schienenfahrzeugs (101), insbesondere sämtlicher Räder (103.2) sämtlicher Fahrwerke (103.1) des Schienenfahrzeugs (101), repräsentativ ist.

14. Schienenfahrzeug, insbesondere für den Hochgeschwindigkeitsverkehr mit einer Nennbetriebsgeschwindigkeit oberhalb von 250 km/h, insbesondere oberhalb von 350 km/h, mit einer Vorrichtung nach einem der Ansprüche 8 bis 13, wobei die Verarbeitungseinheit (107) dazu ausgebildet ist,
- das Entgleisungssituationssignal über eine Ausgabeeinheit (112) an den Fahrzeugführer auszugeben,
und/oder
- das Schienenfahrzeug (101) in Abhängigkeit von dem Entgleisungssituationssignal zu steuern, wobei
- in Abhängigkeit von dem Entgleisungssituationssignal insbesondere eine Antriebseinrichtung (105) des Schienenfahrzeugs (101) und/oder eine Bremseinrichtung (106) des Schienenfahrzeugs (101) angesteuert wird.

## Claims

1. Method for monitoring the derailment of at least one wheel of a running gear of a rail vehicle, in which
- in dependence of the result of a comparison of signals available in the rail vehicle (101), a derailment situation signal is generated which is representative of a derailment situation of the at least one wheel (103.2), wherein
- in a first step, a current rotation speed signal is determined which is representative of a current rotation speed of the at least one wheel (103.2),
- in a second step, an expected rotation speed signal representative of a currently expected rotation speed of the at least one wheel (103.2) is determined from at least one signal available in the rail vehicle (101) and representative of the current driving state of the rail vehicle (101),
- in a third step, in a rotation speed signal comparison, the current rotation speed signal is compared with the expected rotation speed signal, and
- in a fourth step, as a function of the result of the rotation speed signal comparison, the derailment situation signal is generated, wherein,
- as a function of a rotation speed signal deviation of the current speed signal from the expected rotation speed signal, a derailment risk signal is generated, which is representative of the derailment risk of the wheel (103.2), wherein
- in the event that the rotation speed signal deviation exceeds a predefinable derailment threshold, a derailment signal is generated which is representative of the presence of a derailment of the wheel (103.2),
**characterized in that**
- the derailment signal is generated, if a predefinable variation frequency of the current rotation speed signal is exceeded,
and/or
- the derailment signal is generated, if a predefinable variation amplitude of the current rotation speed signal is exceeded.

2. Method according to claim 1, **characterized in that** a drop of the expected rotation speed signal below the current rotation speed signal by at least 6% of the expected rotation speed signal, preferably at least 3% of the expected rotation speed signal, more preferably at least 1% of the expected rotation speed signal, is used as the derailment threshold.

3. Method according to claim 1 or 2, **characterized in that** generation of the derailment risk signal and/or the derailment signal takes place as a function of a temporal development of the rotation speed signal deviation.

4. Method according to any one of the claims 1 to 3, **characterized in that**
- the derailment risk is assessed the higher the lower the current rotation speed signal falls below the expected rotation speed signal, wherein,
- in particular, the derailment signal is generated if
- in a predefinable observation period, the derailment threshold is exceeded, in particular by a predefinable amount,
and/or
- a predefinable number of exceedances of the derailment threshold are detected.

5. Method according to any one of the preceding claims, **characterized in that**
- in the determination of the current rotation speed signal, a wear factor of the wheel (103.2) is taken into account,
and/or,
- in the determination of the expected rotation speed signal, a wear factor of at least one of the wheels of the rail vehicle (101) is taken into account,
and/or,
- in the assessment of a derailment risk of the wheel (103.2), a wear factor of at least one of the wheels of the rail vehicle (101) is taken into account.

6. Method according to any one of the preceding claims, **characterized in that** for the determination of the expected speed signal
- at least one vehicle speed signal, which is representative of the current speed of the rail vehicle (101), is used,
and/or
- at least one running gear speed signal, which is representative of the current running gear speed of a running gear (103) of the rail vehicle (101), is used,
and/or
- at least one average rotation speed signal is used, which is representative for the average rotation speed of a plurality of wheels (103.2) of at least one running gear (103) of the rail vehicle (101), in particular of all the wheels (103.2) of all the running gears (103) of the rail vehicle (101).

7. Method for operating a rail vehicle, in which
- a derailment situation signal is generated by a method according to one of the preceding claims and
- the derailment situation signal is output to the vehicle driver
and/or
- the rail vehicle (101) is controlled as a function of the derailment situation signal, wherein,
- in particular, a drive device (105) of the rail vehicle (101) and/or a braking device (106) of the rail vehicle (101) is controlled as a function of the derailment situation signal.

8. Device for monitoring the derailment of at least one wheel of a running gear of a rail vehicle, with
- a detection device (110) configured to detect a current rotation speed signal representative of a current rotation speed of the at least one wheel (103.2), and
- a processing unit (107) connectable with the detection device (110) and designed to generate, depending on the result of a comparison of signals available in the rail vehicle (101), a derailment situation signal representative of a derailment situation of the wheel (103.2),
- the processing unit (107) is configured to determine an expected speed signal representative for a currently expected rotation speed of the at least one wheel (103.2) from at least one signal available in the rail vehicle (101) and representative of the current driving state of the rail vehicle (101),
- the processing unit (107) is configured to compare the current rotation speed signal with the expected rotation speed signal in a rotation speed signal comparison, and
- the processing unit (107) is configured to generate the derailment situation signal as a function of the result of the rotation speed signal comparison, wherein
- the processing unit (107) is configured to generate a derailment risk signal representative of for the derailment risk of the wheel (103.2) as a function of a rotation speed signal deviation of the current rotation speed signal from the expected rotation speed signal, wherein
- in the event that the rotation speed signal deviation exceeds a predefinable derailment threshold, the processing unit (107) generates a derailment signal representative of the presence of a derailment of the wheel (103.2),
**characterized in that**
- the processing unit (107) generates the derailment signal when a predefinable variation frequency of the current rotation speed signal is exceeded,
and/or
- the processing unit (107) generates the derailment signal when a predefinable variation amplitude of the current rotation speed signal is exceeded.

9. Device according to claim 8, **characterized in that**, the processing unit (107) is configured to use, as the derailment threshold, a drop of the expected rotation speed signal below the current rotation speed signal by at least 6% of the expected rotation speed signal, preferably at least 3% of the expected rotation speed signal, more preferably at least 1% of the expected rotation speed signal.

10. Device according to claim 8 or 9, **characterized in that**, the processing unit (107) is configured to generate the derailment risk signal and/or the derailment signal as a function of a temporal development of the rotation speed signal deviation.

11. Device according to any one of claims 8 to 10, **characterized in that**
- the processing unit (107) is configured to assess the derailment risk the higher the lower the current rotation speed signal falls below the expected rotation speed signal, wherein
- the processing unit (107), in particular, generates the derailment signal if
- in a predefinable observation period, the derailment threshold is exceeded, in particular by a predefinable amount,
and/or
- a predefinable number of exceedances of the derailment threshold are detected.

12. Device according to any one of claims 8 to 11, **characterized in that** the processing unit (107) is configured to
- take into account a wear factor of the wheel (103.2) for the determination of the current rotation speed signal,
and/or
- to take into account a wear factor of at least one of the wheels of the rail vehicle (101) for the determination of the expected rotation speed signal,
and/or
- to take into account a wear factor of at least one of the wheels of the rail vehicle (101) for the assessment of a derailment risk of the wheel (103.2).

13. Device according to one of the claims 8 to 12, **characterized in that** the processing device (107), for the determination of the expected rotation speed signal,
- uses at least one vehicle speed signal, which is representative of the current speed of the rail vehicle (101),
and/or
- uses at least one running gear speed signal, which is representative of the current running gear speed of a running gear (103) of the rail vehicle (101),
and/or
- uses at least one average rotation speed signal, which is representative for the average rotation speed of a plurality of wheels (103.2) of at least one running gear (103) of the rail vehicle (101), in particular of all the wheels (103.2) of all the running gears (103) of the rail vehicle (101).

14. Rail vehicle, in particular for high speed traffic with a nominal operating speed above 250 km/h, in particular above 350 km/h, with a device according to any one of claims 8 to 13, wherein the processing unit (107) is configured to
- output the derailment situation signal to the vehicle driver
and/or
- control the rail vehicle (101) as a function of the derailment situation signal, wherein,
- in particular, a drive device (105) of the rail vehicle (101) and/or a braking device (106) of the rail vehicle (101) is controlled as a function of the derailment situation signal.

## Revendications

1. Procédé pour la surveillance du déraillement d'au moins une roue d'un train de roulement d'un véhicule ferroviaire, dans lequel,
- en fonction du résultat d'une comparaison de signaux disponibles dans le véhicule ferroviaire (101), un signal de situation de déraillement est généré qui est représentatif pour une situation de déraillement de l'au moins une roue (103.2), dans lequel,
- dans une première étape, un signal de vitesse de rotation actuelle est déterminé qui est représentatif pour la vitesse de rotation actuelle de l'au moins une roue (103.2),
- dans une seconde étape, à partir d'au moins un signal disponible dans le véhicule ferroviaire (101) et représentatif pour l'état actuel de roulement du véhicule ferroviaire (101), un signal de vitesse de rotation attendue est déterminée qui est représentatif pour une vitesse de rotation actuellement attendue de l'au moins une roue (103.2),
- dans une troisième étape, dans une comparaison de vitesse de rotation, le signal de vitesse de rotation actuelle est comparé avec le signal de vitesse de rotation attendu, et
- dans une quatrième étape, le signal de situation de déraillement est généré en fonction du résultat de la comparaison de vitesse de rotation, dans lequel,
- en fonction d'un écart de signal de vitesse de rotation du signal de vitesse de rotation actuelle à partir du signal de vitesse de rotation attendu, un signal de risque de déraillement est généré qui est représentatif pour le risque de déraillement de la roue (103.2), dans lequel,
- au cas où l'écart du signal de vitesse de rotation dépasse un seuil de déraillement prédéfinissable, un signal de déraillement est généré qui est représentatif pour la présence d'un déraillement de la roue (103.2),
**caractérisé en ce que**
- le signal de déraillement est généré lorsqu'une fréquence de variation prédéterminée du signal de la vitesse de rotation actuelle est dépassée,
et/ou
- le signal de déraillement est généré lorsqu'une amplitude de variation prédéterminée du signal de vitesse de rotation actuelle est dépassée.

2. Procédé selon la revendication 1, **caractérisé en ce qu'**une baisse du signal de vitesse de rotation attendu par le signal de vitesse de rotation actuelle par au moins 6% du signal de vitesse de rotation attendu, de préférence au moins 3% du signal de vitesse de rotation attendu, et plus préférablement d'au moins 1% du signal de vitesse de rotation attendu, est utilisée comme seuil de déraillement.

3. Procédé selon l'une quelconque de la revendication 1 ou 2, **caractérisé en ce que** la génération du signal de risque de déraillement et/ou du signal de déraillement se produit en fonction d'un profil temporel de la déviation du signal de vitesse de rotation.

4. Procédé selon l'une quelconque des revendications 1 à 3, **caractérisé en ce que**
- le risque de déraillement est évalué à être plus élevé le plus le signal de vitesse de rotation actuelle dévie vers le bas à partir du signal de vitesse de rotation attendue, dans lequel,
- en particulier, le signal de déraillement est généré lorsque,
- dans une période d'observation prédéterminable, le seuil de déraillement est dépassé, en particulier, par une quantité prédéterminable,
et/ou
- un nombre prédéterminable de dépassages du seuil de déraillement est détecté.

5. Procédé selon l'une quelconque des revendications précédentes, **caractérisé en ce que**
- lors de la détermination du signal de vitesse de rotation actuelle, un facteur d'usure de la roue (103.2) est pris en compte,
et/ou
- lors de la détermination du signal de vitesse de rotation attendu, un facteur d'usure d'au moins une des roues du véhicule sur rails (101) est pris en compte,
et/ou
- dans l'évaluation d'un risque de déraillement de la roue (103.2) un facteur d'usure d'au moins l'une des roues du véhicule ferroviaire (101) est pris en compte.

6. Procédé selon l'une quelconque des revendications précédentes, **caractérisé en ce que**, pour déterminer le signal de vitesse de rotation attendu,
- au moins un signal de vitesse de véhicule est utilisé qui est représentatif pour une vitesse de voyage actuelle du véhicule sur rails (101),
et/ou
- au moins un signal de vitesse de train de roulement est utilisé qui est représentatif pour la vitesse de voyage actuelle d'un train de roulement (103) du véhicule ferroviaire (101),
et/ou
- au moins un signal de vitesse de rotation moyenne est utilisée qui est représentatif pour la vitesse de rotation moyenne d'une pluralité de roues (103.2) d'au moins un train de roulement (103) du véhicule ferroviaire (101), en particulier de toutes les roues (103.2) de tous les trains de roulement (103) du véhicule ferroviaire (101).

7. Procédé pour opérer un véhicule ferroviaire, dans lequel
- un signal de situation de déraillement est généré par un procédé selon l'une quelconque des revendications précédentes, et
- le signal de situation de déraillement est délivré à l'opérateur du véhicule
et/ou
- le véhicule ferroviaire (101) est commandé en fonction du signal de situation de déraillement, dans lequel,
- en particulier, un dispositif d'entraînement (105) du véhicule ferroviaire (101) et/ou un dispositif de freinage (106) du véhicule ferroviaire (101) est commandé en fonction du signal de situation de déraillement.

8. Dispositif pour la surveillance de déraillement d'au moins une roue d'un train de roulement d'un véhicule ferroviaire comportant
- un dispositif de détection (110) adapté pour détecter un signal de vitesse de rotation actuelle qui est représentatif pour la vitesse de rotation actuelle de l'au moins une roue (103.2), et
- un dispositif de traitement (107) connectable avec le dispositif de détection (110) et adapté pour générer, en fonction du résultat d'une comparaison de signaux disponibles dans le véhicule ferroviaire (101), un signal de situation de déraillement qui est représentatif pour une situation de déraillement de l'au moins une roue (103.2),
- le dispositif de traitement (107) est adapté pour déterminer, à partir d'au moins un signal disponible dans le véhicule ferroviaire (101) et représentatif pour l'état actuel de roulement du véhicule ferroviaire (101), un signal de vitesse de rotation attendue qui est représentatif pour une vitesse de rotation actuellement attendue de l'au moins une roue (103.2),
- le dispositif de traitement (107) est adapté pour comparer, dans une comparaison de vitesse de rotation, le signal de vitesse de rotation actuelle avec le signal de vitesse de rotation attendu, et
- le dispositif de traitement (107) est adapté pour générer le signal de situation de déraillement est généré en fonction du résultat de la comparaison de vitesse de rotation, dans lequel
- le dispositif de traitement (107) est adapté pour générer, en fonction d'un écart de signal de vitesse de rotation du signal de vitesse de rotation actuelle à partir du signal de vitesse de rotation attendu, un signal de risque de déraillement qui est représentatif pour le risque de déraillement de la roue (103.2), dans lequel,
- le dispositif de traitement (107), au cas où l'écart du signal de vitesse de rotation dépasse un seuil de déraillement prédéfinissable, génère un signal de déraillement qui est représentatif pour la présence d'un déraillement de la roue (103.2),
**caractérisé en ce que**
- le dispositif de traitement (107) génère le signal de déraillement lorsqu'une fréquence de variation prédéterminée du signal de la vitesse de rotation actuelle est dépassée,
et/ou
- le dispositif de traitement (107) génère le signal de déraillement lorsqu'une amplitude de variation prédéterminée du signal de vitesse de rotation actuelle est dépassée.

9. Dispositif selon la revendication 8, **caractérisé en ce que** le dispositif de traitement (107) est adapté pour utiliser comme seuil de déraillement une baisse du signal de vitesse de rotation attendu par le signal de vitesse de rotation actuelle par au moins 6% du signal de vitesse de rotation attendu, de préférence au moins 3% du signal de vitesse de rotation attendu, et plus préférablement d'au moins 1% du signal de vitesse de rotation attendu.

10. Dispositif selon la revendication 8 ou 9, **caractérisé en ce que** le dispositif de traitement (107) est adapté pour générer le signal de risque de déraillement et/ou le signal de déraillement en fonction d'un profil temporel de la déviation du signal de vitesse de rotation.

11. Dispositif selon l'une quelconque des revendications 8 à 10, **caractérisé en ce que**
- le dispositif de traitement (107) est adapté pour évaluer le risque de déraillement à être plus élevé le plus le signal de vitesse de rotation actuelle dévie vers le bas à partir du signal de vitesse de rotation attendue, dans lequel
- en particulier, le dispositif de traitement (107) est adapté pour générer le signal de déraillement lorsque,
- dans une période d'observation prédéterminable, le seuil de déraillement est dépassé, en particulier, par une quantité prédéterminable,
et/ou
- un nombre prédéterminable de dépassages du seuil de déraillement est détecté.

12. Dispositif selon l'une des revendications 8 à 11, **caractérisé en ce que** le dispositif de traitement (107) est adapté pour
- prendre en compte un facteur d'usure de la roue (103.2) lors de la détermination du signal de vitesse de rotation actuelle,
et/ou
- prendre en compte un facteur d'usure d'au moins une des roues du véhicule sur rails (101) lors de la détermination du signal de vitesse de rotation attendu,
et/ou
- prendre en compte un facteur d'usure d'au moins l'une des roues du véhicule ferroviaire (101) dans l'évaluation d'un risque de déraillement de la roue (103.2).

13. Dispositif selon l'une des revendications 8 à 12, **caractérisé en ce que** le dispositif de traitement (107), pour déterminer le signal de vitesse de rotation attendue,
- utilise au moins un signal de vitesse de véhicule qui est représentatif pour une vitesse de voyage actuelle du véhicule sur rails (101),
et/ou
- utilise au moins un signal de vitesse de train de roulement qui est représentatif pour la vitesse de voyage actuelle d'un train de roulement (103) du véhicule ferroviaire (101),
et/ou
- utilise au moins un signal de vitesse de rotation moyenne qui est représentatif pour la vitesse de rotation moyenne d'une pluralité de roues (103.2) d'au moins un train de roulement (103) du véhicule ferroviaire (101), en particulier de toutes les roues (103.2) de tous les trains de roulement (103) du véhicule ferroviaire (101).

14. Véhicule ferroviaire, en particulier pour le trafic à grande vitesse avec une vitesse de fonctionnement nominal de plus de 250 km/h, notamment supérieure à 350 km/h, avec un dispositif selon l'une quelconque des revendications 8 à 13, dans lequel le dispositif de traitement (107) est adapté pour
- délivrer le signal de situation de déraillement à l'opérateur du véhicule
et/ou
- commander le véhicule ferroviaire (101) en fonction du signal de situation de déraillement, dans lequel,
- en particulier, un dispositif d'entraînement (105) du véhicule ferroviaire (101) et/ou un dispositif de freinage (106) du véhicule ferroviaire (101) est commandé en fonction du signal de situation de déraillement.
